# FASCICULE DE BREVET EUROPEEN

(11) **EP 1 098 139 B1**
(45) Date de publication et mention de la délivrance du brevet: **31.08.2005**
(21) Numéro de dépôt: 00490044.5
(22) Date de dépôt: 26.10.2000
(51) Int. Cl.: F23C 5/02, F24H 9/18

(54) **Dispositif de chauffage et brûleur destiné à être monté dans ledit dispositif**
Heizungsvorrichtung und darin zu montierender Brenner
Heating device and burner to be installed therein

(30) Priorité: 05.11.1999 FR 9914189
(43) Date de publication de la demande: 09.05.2001
(73) Titulaire: Deville Société Anonyme, 08000 Charleville-Mézières (FR)
(72) Inventeur: Postel, Serge, 08000 Charleville-Mezieres (FR)
(74) Mandataire: Duthoit, Michel Georges André

(56) Documents cités:
- DE-B- 1 297 799
- DE-U- 9 209 873
- DE-U- 29 920 523
- FR-A- 1 473 983
- US-A- 3 307 606

## Description

L'invention concerne un dispositif de chauffage.

Bien que plus particulièrement prévue pour être utilisée en tant que chaudière, notamment chaudière de chauffage central, l'invention pourra également être employée, entre autres, en tant que poêle, cuisinière ou insert.

Actuellement, dans le domaine des chaudières, il est connu des dispositifs comprenant au moins un corps de chauffe et un brûleur solidarisé par rapport audit corps de chauffe. Ces solutions nécessitent des outils pour le montage, démontage et entretien de la chaudière.

En outre, le positionnement relatif du brûleur et du corps de chauffe peut rester relativement aléatoire ce qui risque d'entraîner des problèmes d'étanchéité.

Le document FR 1.473.983 décrit un dispositif de chauffage comprenant au moins un corps de chauffe et des moyens de montage d'un brûleur, aptes à permettre dans une première position, l'introduction/extraction dudit brûleur, et dans une seconde position, le maintien dudit brûleur contre ledit corps de chauffe. Le dispositif décrit dans ce document comprend également une armature de support, par rapport à laquelle ledit corps de chauffe est positionné, ladite armature étant apte à permettre le guidage dudit brûleur de ladite première à ladite seconde position des moyens de montage, pour assurer le positionnement relatif dudit brûleur par rapport audit corps de chauffe. Toutefois, le dispositif décrit dans ce document ne répond pas aux problèmes des moyens de montage, que la présente invention résout.

Le but de l'invention est de proposer un dispositif de chauffage et un brûleur destiné à être monté dans ledit dispositif qui pallient les inconvénients précités et permettent un positionnement simple et efficace du brûleur par rapport au corps de chauffe du dispositif de chauffage.

Un autre but de la présente invention est de proposer un dispositif de chauffage et un brûleur destiné à être monté dans ledit dispositif qui permet un montage du brûleur sans outil.

D'autres buts et avantages de l'invention apparaîtront au cours de la description qui va suivre qui n'est donnée qu'à titre indicatif et qui n'a pas pour but de la limiter.

L'invention concerne tout d'abord un dispositif de chauffage, comprenant au moins un corps de chauffe, présentant une ouverture de communication avec un brûleur positionné selon un axe donné, dit axe d'ouverture du corps de chauffe, et des moyens de montage dudit brûleur, aptes à permettre, dans une première position, l'introduction/extraction dudit brûleur et, dans une seconde position, le maintien dudit brûleur contre ledit corps de chauffe, ainsi qu'une armature de support, présentant au moins une butée d'arrêt apte à immobiliser ledit brûleur selon une direction, dite d'introduction/extraction, prévue sensiblement perpendiculaire à l'axe d'ouverture dudit corps de chauffe, par rapport à laquelle ledit corps de chauffe est positionné, ladite armature étant, en outre, apte à permettre le guidage dudit brûleur de ladite première à ladite seconde position des moyens de montage, pour assurer le positionnement relatif dudit brûleur par rapport audit corps de chauffe, caractérisé par le fait que lesdits moyens de montage sont constitués au moins de deux éléments, aptes à être posés librement l'un sur l'autre, le premier desdits éléments, dit bascule, étant articulé selon un axe de pivotement sensiblement perpendiculaire audit axe d'ouverture du corps de chauffe et à ladite direction d'introduction/extraction du brûleur, le second desdits éléments, dit platine support du brûleur, étant apte à accueillir le brûleur et à permettre la fixation du brûleur sur elle-même.

L'invention concerne également un brûleur destiné à être monté dans un dispositif de chauffage tel que décrit plus haut.

L'invention sera mieux comprise à la lecture de la description suivante, accompagnée des dessins en annexe qui illustrent aux figures 1a à 1d, les différentes étapes de montage d'un brûleur dans un exemple de réalisation du dispositif de chauffage conforme à l'invention, de manière schématique, et selon un plan de coupe diamétral.

Comme illustré sur ces différentes figures, le dispositif de chauffage 1 conforme à l'invention comprend au moins un corps de chauffe 2. Il est de plus destiné à accueillir un brûleur 3.

Afin de pouvoir installer et/ou changer le brûleur 3, sans avoir à effectuer des montages et/ou démontages fastidieux du dispositif de chauffage, ledit brûleur est rendu amovible. Pour cela, le dispositif de chauffage 1 comprend des moyens 4 de montage du brûleur 3, aptes à permettre, dans une première position, illustrée à la figure 1a, l'introduction/extraction dudit brûleur 3, et, dans une seconde position, illustrée à la figure 1c, le maintien dudit brûleur 3 contre ledit corps de chauffe 2.

Selon l'invention, le dispositif 1 comprend également une armature de support 5, par rapport à laquelle ledit corps de chauffe 2 est positionné. Ladite armature 5 est apte à permettre le guidage dudit brûleur 3 lors du passage de ladite première à ladite seconde position des moyens de montage 4.

On peut ainsi, selon une solution simple à mettre en oeuvre, assurer le positionnement relatif dudit brûleur 3 par rapport audit corps de chauffe 2 et envisager une liaison étanche entre ces deux éléments, selon une solution simple à mettre en oeuvre. La transmission de la chaleur produite dans le brûleur 3 à l'intérieur du corps de chauffe 2 est alors optimisée.

Ledit corps de chauffe 2 présente, par exemple, une ouverture de communication 6 avec le brûleur 3 positionnée selon un axe 7 donné, dit axe d'ouverture du corps de chauffe.

Ladite ouverture 6 est, notamment, sensiblement circulaire et perpendiculaire audit axe 7 d'ouverture du corps de chauffe. Ce dernier est, par exemple, de forme sensiblement allongée et ledit axe 7 d'ouverture du corps de chauffe pourra alors constituer un axe longitudinal pour ledit corps de chauffe 2.

Ladite armature de support 5 est prévue, par exemple, apte à permettre la translation dudit brûleur 3 sensiblement selon ledit axe 7 d'ouverture du corps de chauffe, lors du passage des moyens de montage 4 d'une position à l'autre.

On imprime ainsi au brûleur des efforts axiaux, ce qui favorise une répartition uniforme de la pression de contact entre le corps de chauffe 2 et le brûleur 3 au voisinage de l'ouverture 6.

En évitant d'appliquer le brûleur 3 de façon inclinée sur l'ouverture du corps de chauffe, on peut donc avoir une bonne répartition de la force avec laquelle il est disposé contre le corps de chauffe 2 et, par suite, augmenter l'étanchéité de la liaison.

Ladite armature de support 5 présente, notamment, au moins une butée d'arrêt 8, apte à bloquer ledit brûleur 3 selon une direction 9, dite d'introduction/extraction, prévue sensiblement perpendiculaire à l'axe 7 dudit corps de chauffe, comme cela est illustré à la figure 1b. La ou lesdites butées 8 permettent le positionnement dudit brûleur 3 avant passage desdits moyens de montage 4 de la première à la seconde position.

Des butées d'arrêt complémentaires, situées selon une direction perpendiculaire à la direction d'introduction/extraction pourront également être employées, afin de favoriser le centrage. On assurera ainsi un réglage aussi bien en profondeur qu'en position latérale droite ou gauche qui favorisera le placement exact du brûleur 3 dans le prolongement de l'axe longitudinal 7 du corps de chauffe 2.

La ou lesdites butées évoquées plus haut sont en outre prévues aptes à autoriser le glissement dudit brûleur 3 contre elles-mêmes lors dudit mouvement de translation de ce dernier.

Lesdits moyens de montage 4 sont constitués, par exemple, d'une part de deux éléments 10, 11 aptes à être posés librement l'un sur l'autre. Le premier 10 desdits éléments, dit bascule, est articulé, notamment sur un pivot, selon un axe de pivotement 12 sensiblement perpendiculaire audit axe d'ouverture 7 du corps de chauffe et à ladite direction 9 d'introduction/extraction du brûleur 3. Le second 11 desdits éléments, dit platine support du brûleur, est apte à accueillir ledit brûleur 3 et à permettre la fixation du brûleur sur elle-même.

Ledit axe de pivotement 12 est constitué, par exemple, d'une nervure 13 formée sur l'armature 5. Il est situé, notamment, à l'aplomb de l'axe longitudinal dudit corps de chauffe.

Selon un tel mode de réalisation, lesdits moyens de montage 4 sont constitués, d'autre part, de moyens d'écartement 14 de ladite bascule 10 et de ladite platine support 11, agissant sur l'une à partir d'une prise d'appui sur l'autre, en une zone, repérée 15, décalée dudit axe de pivotement 12, ce dernier étant prévu entre ladite zone décalée 15 et ladite butée 8 selon la direction d'introduction/extraction 9.

Lesdits moyens d'écartement sont constitués, notamment, d'une tige filetée 16 dont l'une des extrémités prend appui contre ladite bascule 10, ladite tige 16 étant prévue apte à coopérer avec un orifice taraudé 17, situé sur ladite platine support 11.

Ladite tige filetée 16 sera éventuellement munie, à son extrémité opposée à celle coopérant avec la bascule 10, d'un organe de manoeuvre 18. Ces mouvements pourront aussi être motorisés. On dispose ainsi d'une solution pouvant être employée sans outil.

Ledit corps de chauffe 2 présente une enveloppe extérieure 19, prolongée axialement sur une partie de sa périphérie pour constituer lesdites butées d'arrêt au moins selon ladite direction d'introduction/extraction 9 et au moins en partie ladite armature de support 5.

L'armature 5 définit ainsi avec le prolongement axial du corps de chauffe 2 un logement dans lequel le brûleur 3 peut être introduit sous le corps de chauffe 2, l'ouverture 6 de ce dernier étant située sur sa face longitudinale inférieure.

Ledit prolongement axial du corps de chauffe 2 pourra prendre appui sur un socle 20, muni dudit pivot 12.

Le dispositif conforme à l'invention comprend en outre, par exemple, un joint 21 apte à être comprimé entre ledit corps de chauffe 2 et ledit brûleur 3, lorsque lesdits moyens de montage 4 sont dans leur dite seconde position.

L'invention concerne également un brûleur destiné à être monté dans le dispositif de chauffage 1 décrit plus haut.

Afin de faciliter le contact entre ledit brûleur 3 et la ou les butées 8 selon la direction 9 d'introduction/extraction, on pourra utiliser notamment un brûleur dont le centre d'inertie sera placé, lorsqu'il est en butée, entre, d'une part, la ou lesdites butées 8 selon la direction d'introduction/extraction 9 et, d'autre part, l'axe de pivotement 12. On pourra jouer pour cela sur la répartition des masses dans ledit brûleur et/ou le positionnement relatif desdites butées 8 selon la direction d'introduction/extraction et dudit axe de pivotement 12. Ledit brûleur 3 pourra aussi être mis en appui contre la ou lesdites butées 8 par poussée.

Ledit brûleur 3 présente, par exemple, une enveloppe sensiblement parallélépipèdique rectangle pour favoriser son appui, par exemple entre les arrêtes verticales du prolongement 5, qui définissent alors les butées 8 selon la direction d'introduction/extraction 9.

Ledit fond support 11 est, éventuellement, assujetti audit brûleur 3 avant son introduction dans le dispositif.

Ledit joint 21 est situé, notamment, sur ledit brûleur 3. Il peut être systématiquement renouvelé à chaque changement de brûleur.

On décrit dans la suite le montage/démontage du brûleur 3 dans le dispositif de chauffage 1, selon le mode de réalisation illustré.

Comme il apparaît à la figure 1a, lorsque le brûleur 3 n'est pas en place, la bascule 10 est libre. On introduit alors le brûleur 3 selon la direction 9 d'introduction/extraction.

Comme il apparaît à la figure 1b, une fois le brûleur 3 positionné contre les butées 8 selon ladite direction 9 d'introduction/extraction, la platine support 11 est plaquée contre ladite bascule 10 qui a pivoté et le brûleur 3 est situé dans l'axe 7 dudit corps de chauffe 2. On agit ensuite sur l'organe de manoeuvre 18 pour écarter la platine support 11 de ladite bascule 10 qui pivote de nouveau, cette fois en sens inverse.

Comme il apparaît à la figure 1c, grâce aux glissements contre lesdites butées 8, le brûleur 3 reste coaxial au corps de chauffe 2 et vient en appui contre l'ouverture de celui-ci.

Pour le démontage, on effectue les opérations inverses, comme illustré à la figure 1d.

Comme déjà évoqué, le brûleur 3 peut être employé dans tous dispositifs de chauffe. A titre d'exemples, il pourra s'agir d'une chaudière de chauffage central, notamment une chaudière à brûleur à gazéification.

Dans un tel cas, le corps de chauffe 2 comprend, par exemple, une chambre de combustion des gaz entourée d'un échangeur dans lequel est apte à circuler un fluide caloporteur. Il est surmonté d'un collecteur de fumée et raccordé à un conduit d'évacuation.

Le brûleur peut être équipé, notamment, de dispositif d'allumage automatique, d'une alimentation en fioul, d'un ventilateur, d'une chambre de préchauffage et d'équilibrage d'air ou autres.

Ces différents éléments pourront être empilés, par exemple, sensiblement verticalement selon l'axe du corps de chauffe 2.

Naturellement, d'autres modes de réalisation, à la portée de l'Homme de l'art, auraient pu être envisager sans pour autant sortir du cadre de l'invention.

## Revendications

1. Dispositif de chauffage (1), comprenant au moins un corps de chauffe (2), présentant une ouverture de communication (6) avec un brûleur (3) positionné selon un axe donné (7), dit axe d'ouverture du corps de chauffe, et des moyens (4) de montage dudit brûleur (3), aptes à permettre, dans une première position, l'introduction/extraction dudit brûleur (3) et, dans une seconde position, le maintien dudit brûleur (3) contre ledit corps de chauffe (2), ainsi qu'une armature de support (5), présentant au moins une butée d'arrêt (8) apte à immobiliser ledit brûleur (3) selon une direction, dite d'introduction/extraction (9), prévue sensiblement perpendiculaire à l'axe d'ouverture (7) dudit corps de chauffe (2), par rapport à laquelle ledit corps de chauffe est positionné, ladite armature (5) étant, en outre, apte à permettre le guidage dudit brûleur (3) de ladite première à ladite seconde position des moyens de montage (4), pour assurer le positionnement relatif dudit brûleur (3) par rapport audit corps de chauffe (2), **caractérisé par le fait que** lesdits moyens de montage (4) sont constitués au moins de deux éléments (10,11), aptes à être posés librement l'un sur l'autre, le premier (10) desdits éléments, dit bascule, étant articulé selon un axe de pivotement (12) sensiblement perpendiculaire audit axe d'ouverture (7) du corps de chauffe (2) et à ladite direction d'introduction/extraction (9) du brûleur, le second (11) desdits éléments, dit platine support du brûleur, étant apte à accueillir le brûleur et à permettre la fixation du brûleur sur elle-même.

2. Dispositif selon la revendication 1, dans lequel ladite armature de support (5) est prévue apte à permettre la translation dudit brûleur (3) sensiblement selon ledit axe d'ouverture (7) du corps de chauffe (2) lors du passage des moyens de montage (4) d'une position à l'autre.

3. Dispositif selon la revendication 1, dans lequel lesdites butées (8) de ladite armature de support (5) permettent le positionnement dudit brûleur (3) avant passage desdits moyens de montage (4) de ladite première à ladite second position, la ou lesdites butées (8) étant en outre prévues aptes à autoriser le glissement dudit brûleur contre elles-mêmes.

4. Dispositif selon la revendication 1, dans lequel lesdits moyens de montage (4) sont constitués en outre par deux moyens d'écartement (14) de ladite bascule (10) et de ladite platine support (11) agissant sur l'un à partir d'une prise d'appui sur l'autre en zone décalée (15) dudit axe de pivotement (12), ce dernier étant prévu entre ladite zone décalée (15) et ladite butée d'arrêt (8).

5. Dispositif selon la revendication 4, dans lequel, lesdits moyens d'écartement (14) sont constitués d'une tige filetée (16) dont l'une des extrémités prend appui contre ladite bascule (10), ladite tige (16) étant prévue apte à coopérer avec un orifice taraudé (17) situé sur ladite platine support (11).

6. Dispositif selon la revendication 5, dans lequel, les mouvements de ladite tige (16) sont motorisés.

7. Dispositif selon la revendication 1, dans lequel, ledit corps de chauffe 2, présente une enveloppe extérieure (19), prolongée axialement sur une partie de sa périphérie pour constituer lesdites butées d'arrêt (8) et au moins en partie ladite armature de support (5).

8. Dispositif selon la revendication 1, comprenant en outre un joint (21) apte à être comprimé entre ledit corps de chauffe (2) et ledit brûleur (3) lorsque lesdits moyens de montage (4) sont dans leur dite seconde position.

## Patentansprüche

1. Heizungsvorrichtung (1), umfassend zumindest einen Heizkörper (2), der eine Öffnung zur Verbindung (6) mit einem Brenner (3) aufweist, der nach einer bestimmten Achse (7) angeordnet ist, die als Öffnungsachse des Heizkörpers bezeichnet wird, und Mittel (4) zur Montage des besagten Brenners (3), geeignet, um, in einer ersten Position, die Einführung/das Ausziehen des besagten Brenners (3), und, in einer zweiten Position, das Halten des besagten Brenners (3) gegen den besagten Heizkörper (2) zu erlauben, sowie einen Trägerrahmen (5), aufweisend wenigstens einen Sperranschlag (8), geeignet, um den besagten Brenner (3) nach einer Richtung unbeweglich zu machen, die als Einführungs-/Ausziehungsrichtung (9) bezeichnet wird, vorgesehen im wesentlichen senkrecht zu der Öffnungsachse (7) des besagten Heizkörpers (2), hinsichtlich welcher der besagte Heizkörper positioniert ist, wobei der besagte Rahmen (5) außerdem geeignet sei, die Führung des besagten Brenners (3) von der besagten ersten Position in die besagte zweite Position der Montagemittel (4) zu erlauben, um die relative Positionierung des besagten Brenners (3) hinsichtlich des erwähnten Heizkörpers (2) zu sichern, **dadurch gekennzeichnet, daß** die besagten Montagemittel (4) wenigstens durch zwei Elemente (10, 11) gebildet sind, geeignet, um frei aufeinander gestellt zu werden, wobei das erste (10) von den sogenannten Elementen, das als Schwenkhebel bezeichnet wird, nach einer Schwenkungsachse (12) im wesentlichen senkrecht zu der besagten Öffnungsachse (7) des Heizkörpers (2) und zu der besagten Einführungs-/Ausziehungsrichtung (9) des Brenners gelenkig verbunden sei, wobei das zweite (11) von den sogenannten Elementen, das als Trägerplatte des Brenners bezeichnet wird, geeignet sei, den Brenner aufzunehmen und die Befestigung des Brenners auf sich selbst zu erlauben.

2. Vorrichtung nach Anspruch 1, bei der der besagte Trägerrahmen (5) geeignet vorgesehen ist, um die Translationsbewegung des besagten Brenners (3) im wesentlichen nach der besagten Öffnungsachse (7) des Heizkörpers (2) bei dem Übergang der Montagemittel (4) von der einen Position in die andere zu erlauben.

3. Vorrichtung nach Anspruch 1, bei der die besagten Anschläge (8) des besagten Trägerrahmens (5) die Positionierung des besagten Brenners (3) vor dem Übergang der besagten Montagemittel (4) von der besagten ersten Position in die besagte zweite Position erlauben, wobei der besagte Anschlag oder die besagten Anschläge (8) außerdem geeignet vorgesehen sind, um das Gleiten des besagten Brenners gegen sie selbst zu erlauben.

4. Vorrichtung nach Anspruch 1, bei der die besagten Montagemittel (4) außerdem durch zwei Spreizmittel (14) des genannten Schwenkhebels (10) und der genannten Trägerplatte (11) gebildet sind, wirkend auf das eine ausgehend von einer Stütze auf dem anderen in einer verschobenen Zone (15) der besagten Schwenkungsachse (12), wobei diese letztere zwischen der besagten verschobenen Zone (15) und dem besagten Sperranschlag (8) vorgesehen sei.

5. Vorrichtung nach Anspruch 4, bei der die besagten Spreizmittel (14) aus einer Gewindestange (16) bestehen, deren eines Ende gegen den besagten Schwenkhebel (10) abstützt, wobei die besagte Stange (16) geeignet vorgesehen sei, um mit einem Bohrloch (17) zusammenzuwirken, das auf der besagten Trägerplatte (11) befindlich ist.

6. Vorrichtung nach Anspruch 5, bei der die Bewegungen der besagten Stange (16) motorisiert sind.

7. Vorrichtung nach Anspruch 1, bei der der besagte Heizkörper 2 einen Außenmantel (19) aufweist, der axial über einen Teil ihres Umfangs verlängert ist, um die besagten Sperranschläge (8) und wenigstens zum Teil den besagten Trägerrahmen (5) zu bilden.

8. Vorrichtung nach Anspruch 1, umfassend außerdem eine Dichtung (21), geeignet, zwischen dem besagten Heizkörper (2) und dem besagten Brenner (3) verdichtet zu werden, wenn die besagten Montagemittel (4) in ihrer genannten zweiten Position sind.

## Claims

1. A heating device (1), comprising at least one heating body (2), exhibiting one communication aperture (6) with a burner (3) situated along a given axis (7), so-called opening axis of the heating body, and assembly means (4) of said burner (3), enabling, in a first position, introduction/extraction of said burner (3) and, in a second position, to hold said burner (3) against said heating body (2), as well as a supporting reinforcement (5), exhibiting at least one locking stop (8) capable of immobilising said burner (3) along a so-called introduction/extraction direction (9), provided substantially perpendicular to the opening axis (7) of said heating body (2), with respect to which said heating body is situated, said reinforcement (5) being capable, moreover, of guiding said burner (3) from said first to said second position of the assembly means (4), to ensure relative positioning of said burner (3) with respect to said heating body (2), **characterised in that** said assembly means (4) are composed of at least two elements (10,11), which may be placed freely upon one another, the first (10) of said elements, so-called toggle element, being hinged along a pivoting axis (12) substantially perpendicular to said opening axis (7) of the heating body (2) and to said introduction/extraction direction (9) of the burner, the second (11) of said elements, so-called supporting plate of the burner, being intended to house the burner and to enable attachment of the burner thereto.

2. A device according to claim 1, wherein said supporting reinforcement (5) is intended to enable translation of said burner (3) substantially along said opening axis (7) of the heating body (2) when the assembly means (4) go from one position to the other.

3. A device according to claim 1, wherein said stops (8) of said supporting reinforcement (5) enable to position said burner (3) before said assembly means (4) switch from said first to said second position, the or said stops (8) being moreover intended to allow said burner to slide against said stops.

4. Device according to claim 1, wherein said assembly means (4) are composed moreover of two spacing means (14) for said toggle (10) and said supporting plate (11) acting on one of them from a resting position on an offset zone (15) of said pivoting axis (12), the latter being provided between said offset zone (15) and said locking stop (8).

5. A device according to claim 4, wherein, said spacing means (14) are composed of a threaded rod (16) whereof one of the ends rests against said toggle (10), said threaded rod (16) being intended to co-operate with a tapped orifice (17) situated on said supporting plate (11).

6. A device according to claim 5, wherein, the movements of said threaded rod (16) are motorised.

7. A device according to claim 1, wherein, said heating body 2, exhibits an outer envelope (19), extended axially over a portion of its periphery to form said locking stops (8) and at least partially said supporting reinforcement (5).

8. A device according to claim 1, comprising moreover a seal (21) which may be compressed between said heating body (2) and said burner (3) when said assembly means (4) are in their so-called second position.
